# EUROPÄISCHE PATENTSCHRIFT

(11) **EP 1 563 879 B1**
(45) Veröffentlichungstag und Bekanntmachung des Hinweises auf die Patenterteilung: **31.12.2008**
(21) Anmeldenummer: 05100681.5
(22) Anmeldetag: 01.02.2005
(51) Int. Cl.: A63C 9/00

(54) **Gleitbrett, insbesondere Ski**
Gliding board, in particular ski
Planche de glisse, en particulier ski

(30) Priorität: 11.02.2004 AT 1012004 U
(43) Veröffentlichungstag der Anmeldung: 17.08.2005
(73) Patentinhaber: Tyrolia Technology GmbH, 2320 Schwechat (AT)
(72) Erfinder: Pöllmann, Edgar, 1030, Wien (AT)
(74) Vertreter: Vinazzer, Edith

(56) Entgegenhaltungen:
- EP-A- 1 417 989
- AT-U1- 7 293
- DE-U1-6202004 000 80
- US-A- 5 836 604
- US-A1- 2003 102 651

## Beschreibung

Die Erfindung betrifft ein Gleitbrett mit einer Lauffläche, mit Stahlkanten, einer Oberschale, einem Kern, sowie mit zumindest einem mittels mindestens zwei Verankerungselementen mit dem Gleitbrettkörper verbundenen schienenartig profilierten Führungselement zum Anordnen eines Bindungselementes an der Oberseite des Gleitbrettes, wobei die Verankerungselemente Verankerungsteile aufweisen, welche bei der Gleitbrettherstellung eingeschäumt worden sind.

Aus der US-A 2003/0102651 ist ein Ski bekannt, welcher mehrere zwischen einem Laufflächenbelag und einer Deckschicht angeordnete Lagen und einen Kernbauteil aufweist. Die Unterseite des Kernbauteils grenzt an eine unter den auftretenden Kräften elastisch nachgiebige und rückstellende Schicht an. Der auf der elastischen Schicht nachgiebig gelagerte Kernbauteil bildet an dessen Oberseite druckfeste Fortsätze aus oder es sind direkt an dessen Oberseite separate, druckfeste Distanzelemente abgestützt. Befestigungsschrauben für Bindungsteile oder für deren Montageschienen oder Bindungsplatten sind nun im Fortsatz des Kernbauteils bzw. zusätzlich noch im Kernbauteil verankert, oder es sind bei Zwischenschaltung von Distanzelementen die Befestigungsschrauben ausschließlich im Kernbauteil lasttragend gehalten.

Aus der EP-A 1 417 989 ist ein Ski bekannt, bei dem zwischen der Laufsohle und der äußeren Schale zumindest ein Hohlkörper vorgesehen ist, welcher zumindest zum Teil in ausgehärtetes Schaummaterial eingebettet ist. Dabei kann auf der Oberseite des Skis zumindest ein Führungselement für ein Skibindungsteil angeordnet sein, welches mittels zumindest eines Verankerungselementes im Schaummaterial gehalten ist und bereits vor dem Ausschäumen positioniert worden ist. Die im Schaum gehaltenen Abschnitte der Verankerungselemente können haftflächenvergrößernde Bereiche, wie Nuten und Vertiefungen, aufweisen.

Die US-A 5,836,604 betrifft einen Ski, an dessen Oberseite ein beispielsweise plattenförmiger Teil zum Anordnen einer Skibindung vorgesehen ist, welcher mit zumindest zwei in das Skiinnere ragenden Ansätzen im Bereich der Seitenwangen und Skikanten im Ski gehalten ist.

Aus der EP-A 1 161 179 A1 ist ein Gleitbrett mit einem Profilschienensystem bekannt, welches aus wenigstens einer sich in Gleitbrettlängsrichtung erstreckenden Schiene besteht, die über zumindest einen angeformten Dübel oder Dübelabschnitt durch eine Dübelverbindung bzw. -verankerung mit dem Gleitbrettkörper verbunden ist. Bei einer Ausführungsform sind zur Befestigung der Schiene am Skikörper in Längsrichtung der Schiene aufeinanderfolgend mehrere als Spreizdübel ausgebildete Zapfen angeformt, die geschlitzt sind und eine sich zum freien Ende des Zapfens hin verengende Bohrung aufweisen, die zur Oberseite der Schiene zu offen ist. Nach dem Anbringen der Schiene am Skikörper durch Einsetzen der Zapfen in am Skikörper passend vorgesehenen Bohrungen werden Stifte in die Bohrungen unter Spreizen der Zapfen eingeschlagen. Die Befestigung der Profilschienen erfolgt somit am fertigen Gleitbrett und ersetzt lediglich die ansonsten übliche Schraubenbefestigung. Um ein Gleitbrett mit einem vormontierten Profilschienensystem zur Verfügung zu stellen, ist es daher erforderlich, am fertigen Gleitbrett Befestigungs- und Montagetätigkeiten auszuführen.

Die WO-A 2004/03515211 zeigt Interfaceelemente zum Anordnen von Bindungsteilen an der Oberseite eines Gleitbrettes, die mittels Verankerungselementen, welche beim Schäumen des Kerns in diesen eingebunden und durch den ausgehärteten Schaum gehalten sind, mit dem Gleitbrettkörper bereits bei der Herstellung desselben verbunden worden sind. Die Verankerungselemente werden beispielsweise mit Einschnitten, Nuten und dergleichen versehen, um den Halt der Interfacelemente im Skikörper auch bei hohen Belastungen sicher zustellen.

Der Erfindung liegt die Aufgabe zu Grunde, die Festigkeit der Einbindung von im Kern durch Schaum gehaltenen Verankerungselementen zu verbessern.

Gelöst wird die gestellte Aufgabe erfindungsgemäß dadurch, dass die Verankerungselemente entweder an dem schienenartig profilierten Führungselement einseitig angeformt sind oder als gesonderte Bauteile in das Führungselement eingesetzt und derart gehalten sind, und dass die durch den erhärtenden Schaum des Kernes gehaltenen Verankerungsteile der Verankerungselemente Abschnitte bzw. Elemente aufweisen, die vom noch flüssigen Schaum durchströmt worden sind.

Gemäß der Erfindung ausgeführte Verankerungselemente sind daher in der Lage, auch bei großen Belastungen zu gewährleisten, dass die über die Interfaceelemente am Ski bzw. Gleitbrett angeordneten Bindungsteile fest im Ski bzw. Gleitbrett gehalten werden.

Gemäß einer bevorzugten Ausführungsform der Erfindung ist der Verankerungsteil als runder oder ovaler Körper ausgeführt oder weist einen solchen als Bestandteil auf. Dies ist eine der möglichen Ausführungsformen, die sicherstellen, dass die im ausgehärteten Schaum eingebundenen Verankerungsteile der Verankerungselemente senkrecht bzw. im Wesentlichen senkrecht zur Oberseite des Skis wirkenden Kräften deutlichen Widerstand entgegensetzen.

Bei einer anderen, zumindest ebenso günstigen Ausführungsform ist der Verankerungsteil ein ringförmig oder dergleichen ausgeführter Teil oder weist einen solchen auf.

Weitere Merkmale, Vorteile und Einzelheiten der Erfindung werden anhand der Zeichnung, die einige Ausführungsbeispiele der Erfindung schematisch darstellt, näher beschrieben. Dabei zeigen

Fig. 1 und Fig. 2 Teilquerschnitte durch einen Ski mit Verankerungselementen mit unterschiedlichen Ausführungsvarianten der Erfindung.

Der in den Zeichnungsfiguren dargestellte Ski 1 weist eine Lauffläche 2, Stahlkanten 3, einen Untergurt 4, eine die Skiseitenflächen und die Oberseite des Skis 1 einnehmende bzw. bildende, ein- oder mehrlagig ausgeführte Oberschale 5 und einen geschäumten Kern 6 auf. Die Oberschale 5 des Skis 1 ist bei der dargestellten Ausführungsform mit zwei in Skilängsrichtung erstreckenden Vertiefungen 8 versehen, in welchen schienenartig profilierte Führungselemente 7 für Bindungsteile positioniert sind. Zwischen den beiden Vertiefungen 8 befindet sich ein erhabener Abschnitt 9. Die schienenartig profilierten Führungselemente 7 bilden paarweise Interfacelemente zum Anbringen der Bindungsteile am Ski 1, beispielsweise eines Vorderbackens bzw. eines Fersenbackens einer Sicherheitsskibindung. Zu diesem Zweck sind die Führungselemente 7 an ihren den benachbarten Seiten des Skis 1 zugewandten Längsabschnitten mit je einer Führungsleiste 7a versehen. Jedes schienenartig profilierte Führungselement 7 ist mit zumindest zwei Verankerungselementen 11, welche die Verbindung des Führungselementes 7 zum Skikörper herstellen, versehen. Die Verankerungselemente 11 können an den schienenartig profilierten Führungselementen 7 angeformt sein oder gesondert hergestellte Bauteile sein, die in entsprechende Aufnahmestellen der Führungselemente 7 von oben her eingesetzt und gehalten sind.

Zwischen der Oberschale 5 und dem Schaumstoffkern 6 können weitere, nicht dargestellte und den Skiaufbau verstärkende Lagen, beispielsweise ein Obergurt, eingebracht sein. Der Kern 6 des Skis wird während der Skiherstellung gebildet, indem der Innenraum des aus den einzelnen Bestandteilen aufgebauten Skis mit Schaum gefüllt wird, welcher beim Pressvorgang unter Wärmezufuhr aushärtet. Während des Aushärtens des Schaums verbinden sich die Verankerungselemente 11 fest mit dem Kern 6. Die Verankerungselemente 11 werden während der Skiherstellung in vorgestanzte Löcher 5a in der Oberschale 5 gesetzt, womit auch die schienenartig profilierten Führungselemente 7 bei der Skiherstellung positioniert werden.

Die in den beiden Zeichnungsfiguren gezeigten Varianten von Verankerungselementen 11 eignen sich dafür besonders gut, die schienenartig profilierten Führungselemente 7 auch bei sehr hohen Belastungen mit dem Ski 1 in fester Verbindung zu halten.

Fig. 1 zeigt eine Ausführungsform, bei der der im Schaum des Kerns 6 verankerte Teil 12 des Verankerungselementes 11 im Querschnitt im Wesentlichen ringförmig ausgeführt ist. Der Ring kann dabei in beliebiger Richtung, bezogen auf die Ebene der Laufsohle, orientiert sein, wobei eine möglichst senkrechte Orientierung zur Skioberseite bevorzugt ist. Längliche oder ovale Formen, bei welchen die längere Achse parallel zur Lauffläche verläuft, sind ebenfalls sehr vorteilhaft. Bevorzugt ist eine Ausführung, bei der der Ring an seinem der Lauffläche 2 benachbarten Abschnitt seinen größten Durchmesser aufweist.

Bei der in Fig. 2 gezeigten Ausführungsform ist ein im Querschnitt etwa rechteckiger Verankerungsteil 12', welcher eine mittige im Querschnitt rechteckige Öffnung umschließt, vorgesehen. Anstelle der gezeigten Rechteckform kann auch eine Trapezform gewählt werden, insbesondere eine solche, bei der die Basis der Lauffläche 2 benachbart ist. Auch bei dieser Ausführungsvariante ist es von Vorteil, wenn die parallel oder im Wesentlichen parallel zur Lauffläche 2 verlaufenden Abschnitte des Verankerungselementes 11' möglichst breit ausgeführt sind, um einen großen Widerstand gegen in senkrechter Richtung wirkende Kräfte zu bieten.

Es sind weitere, nicht dargestellte Ausführungsvarianten von Verankerungselementen möglich, die durch die Erfindung erfasst sind. Bei einer nicht dargestellten Ausführungsform kann vorgesehen werden, die Verankerungselemente innerhalb von Aufnahmestellen in Form von Ausnehmungen, Vertiefungen und dergleichen im Kern zu umschäumen und derart im erhärtenden Schaum zu fixieren, aber den Kern ansonsten aus einem anderen Material, beispielsweise aus Holz, Kunststoff oder sonstigen Materialien zu fertigen. Über nach außen führende Kanäle kann ein Ausschäumen der Aufnahmestellen erfolgen. Die Verankerungsteile können ferner gesonderte, mit den Köpfen der Verankerungselemente zu verbindende Teile sein.

## Patentansprüche

1. Gleitbrett mit einer Lauffläche (2), Stahlkanten (3), einer Oberschale (9), einem Kern (6), sowie mit zumindest einem mittels mindestens zwei Verankerungselementen (11) mit dem Gleitbrettkörper verbundenen schienenartig profilierten Führungselement (7) zum Anordnen eines Bindungselementes an der Oberseite des Gleitbrettes, wobei die Verankerungselemente (11) Verankerungsteile (12, 12') aufweisen, welche bei der Gleitbrettherstellung eingeschäumt worden sind,
**dadurch gekennzeichnet,**
**dass** die Verankerungselemente (11) entweder an dem schienenartig profilierten Führungselement (7) einseitig angeformt sind oder als gesonderte Bauteile in das Führungselement (7) eingesetzt und gehalten sind, und dass die durch den erhärtenden Schaum des Kernes (6) gehaltenen Verankerungsteile (12, 12') der Verankerungselemente (11) Abschnitte bzw. Elemente aufweisen, die vom noch flüssigen Schaum durchströmt worden sind.

2. Gleitbrett nach Anspruch 1, **dadurch gekennzeichnet, dass** der Verankerungsteil (12) als im Querschnitt runder oder ovaler Körper ausgeführt ist oder zumindest einen solchen aufweist.

3. Gleitbrett nach Anspruch 1, **dadurch gekennzeichnet, dass** der Verankerungsteil (12, 12') ein im Querschnitt ringförmig ausgeführter Teil ist oder einen solchen aufweist.

4. Gleitbrett nach einem der Ansprüche 1 bis 3, **dadurch gekennzeichnet, dass** der Verankerungsteil (12, 12') mit einer mittigen Öffnung versehen ist.

## Claims

1. Sliding board with a sliding surface (2), steel edges (3), an upper shell (9), a core (6) and with at least one profiled rail-shaped guide element (7) which is connected to the body of the sliding board through at least two anchoring elements (11) to place the binding element on the upper side of the sliding board wherein the anchoring elements (11) have anchoring parts (12, 12') which are foamed during the production of the sliding board,
**characterized in that**
said anchoring elements (11) are either moulded on the profiled rail-shaped guide element (7) on one side only or inserted and held as separate units into the guide element (7) and the held anchoring parts (12, 12') of the anchoring elements (11), which are held by the hardened foam of the core (6) and feature sections or alternatively, elements, which have been passed through liquid foam.

2. Sliding board according to claim 1, **characterized in that** said anchoring part (12) features a round or oval body in cross section or at least displays such a body.

3. Sliding board according to claim 1, **characterized in that** said anchoring part (12, 12') features a ring-shaped part in cross-section or displays one such part.

4. Sliding board according to claims 1-3, **characterized in that** said anchoring part (12, 12') is provided with a central opening.

## Revendications

1. Planche de glisse comportant une surface de roulement (2), des arêtes d'acier (3), une coque supérieure (9), un noyau (6) ainsi que au moins un élément de guidage (7) profilé en forme de rail relié au corps de la planche de glisse au moyen d'au moins deux éléments d'ancrage (11) afin de disposer un élément de fixation sur le côté supérieur de la planche de glisse, moyennant quoi les éléments d'ancrage (11) présentent des parties d'ancrage (12,12'), qui ont été constituées par injection de mousse lors de la fabrication de la planche de glisse,
**caractérisée en ce que**
les éléments d'ancrage (11) sont façonnés soit d'un côté sur l'élément de guidage (7) profilé en forme de rail, soit sont employés et maintenus dans l'élément de guidage (7) comme des composants particuliers, et **en ce que** les parties d'ancrage (12,12') des éléments d'ancrage (11), maintenues au travers de la mousse durcie du noyau (6) présentent des portions, respectivement des éléments, qui ont été baignées par de la mousse encore liquide.

2. Planche de glisse selon la revendication 1, **caractérisée en ce que** la partie d'ancrage (12) est configurée comme un corps à section transversale ronde ou ovale ou présente au moins un tel corps.

3. Planche de glisse selon la revendication 1, **caractérisée en ce que** la partie d'ancrage (12,12') est une pièce configurée avec une section transversale annulaire ou présente une telle pièce.

4. Planche de glisse selon une des revendications 1 à 3, **caractérisée en ce que** la partie d'ancrage (12,12') est pourvue d'une ouverture centrale.
